# FASCICULE DE BREVET EUROPEEN

(11) **EP 2 044 386 B1**
(45) Date de publication et mention de la délivrance du brevet: **21.04.2010**
(21) Numéro de dépôt: 07787778.5
(22) Date de dépôt: 20.07.2007
(51) Int. Cl.: F42B 33/06, F42D 5/04

(54) **DISPOSITIF PYROTECHNIQUE DE DESTRUCTION DE MUNITIONS**
PYROTECHNISCHE VORRICHTUNG ZUM ZERSTÖREN VON MUNITION
PYROTECHNIC DEVICE FOR DESTROYING AMMUNITIONS

(30) Priorité: 21.07.2006 FR 0606696
(43) Date de publication de la demande: 08.04.2009
(73) Titulaire: TDA ARMEMENTS S.A.S., 45240 La Ferté Saint-Aubin (FR)
(72) Inventeur: LESAGE, Martine, 45470 Loury (FR); BOUCHERON, Gilles, 45370 Clery St Andre (FR)
(74) Mandataire: Lucas, Laurent Jacques
(86) Numéro de dépôt international: PCT/EP2007/057529
(87) Numéro de publication internationale: WO 2008/009745

(56) Documents cités:
- WO-A-2005/085746
- FR-A1- 2 775 770
- US-B1- 6 220 166

## Description

L'invention concerne un dispositif pyrotechnique de destruction contrôlée de munitions ou objets contenant des substances pyrotechniques et/ou chimiques. Un tel dispositif est connu du US-6220166-B1.

Par exemple, une munition chimique comporte habituellement un corps de munition (ou enveloppe) ayant des parois métalliques. L'intérieur du corps de munition renferme un ou plusieurs produits chimiques et une charge pyrotechnique d'éclatement dont le rôle est d'ouvrir son corps et de diffuser les produits chimiques dans l'atmosphère. Les agents toxiques chimiques de certaines munitions sont parmi ceux connus sous le nom de "gaz de combat" et leur action est de type irritante, suffocante, vésicante, hémo-toxique ou neurotoxiques.

Les munitions peuvent être en bon état ou, plus ou moins endommagées suivant leur ancienneté de fabrication et leurs conditions de stockage. On cherche à détruire ces munitions dans les meilleures condition de sécurité pour le personnel et les matériels intervenant dans la destruction et avec la plus grande efficacité de destruction des produits chimiques contenus dans la munition.

Les munitions peuvent être détruites par différents procédés de type mécanique, chimique, thermique, pyrotechnique, ou autres.

Les procédés pyrotechniques les plus courants de l'état de l'art utilisent pour la destruction des munitions des charges donneuses telles que :
- pains de plastic ;
- charges creuses ;
- cordeaux découpeurs ;
- cordeaux détonants ;
- explosifs entourant la munition: l'explosif peut se présenter sous des formes différentes soit, solides, liquides, pâteux, pulvurents ou granulaires. Dans cette procédure de destruction de la munition, l'explosif est mis en contact avec la munition et amorcé (ou initié en détonation) en un point de l'explosif.

Les dispositifs de destruction de l'état de l'art des munitions, hors mis les cordons découpeurs, ont besoin de la réaction des substances pyrotechniques et/ou chimiques internes à la munition ou à l'objet à détruire pour permettre une ouverture significative de leur corps ou de leur enveloppe. Ils présentent une efficacité limitée vis à vis de la destruction des substances chimiques non explosives, hormis pour les pains de plastic et les explosifs entourant la munition. En outre, les procédés de destruction actuels génèrent des effets sur l'environnement (chocs, souffle, pollution, chaleur et éclats) plus ou moins intenses, selon l'architecture et l'explosif de la charge donneuse, et la réaction de la munition ou de l'objet à détruire.

D'autres procédés de l'état de l'art pour détruire les munitions consistent à démonter la munition en ses éléments et à recueillir les produits chimiques et pyrotechniques dans des récipients adaptés pour ensuite les détruire par exemple par neutralisation ou incinération dans des fours spéciaux.

Les inconvénients d'un tel procédé est qu'il comporte de nombreuses opérations délicates sur la munition avec des risques pour le personnel dans les différentes étapes du procédé aggravés lorsque les munitions sont en mauvais état, ce qui est fréquent à la suite de long stockage dans de mauvaises conditions.

Un autre inconvénient de ce dernier procédé est le délai important nécessaire à la destruction de la munition.

Le dispositif de destruction, revendiqué dans ce brevet, permet de palier les différents inconvénients des procédés de destruction les plus couramment utilisés.

A cet effet l'invention propose un dispositif pyrotechnique de destruction de munitions par un explosif entourant au moins partiellement la munition comportant des parois de confinement de produits actifs,
**caractérisé en ce qu**'il comporte des moyens d'amorçage contrôlés de l'explosif, ces moyens étant configurés pour produire un couplage d'ondes de détonation de l'explosif au niveau des parois de la munition selon au moins deux lignes d'ouverture desdites parois de la munition.

On entend par produits actifs des substances pyrotechniques, chimiques ou autres pouvant être contenues par la munition.

Avantageusement les moyens d'amorçage contrôlés comportent au moins deux cordons d'amorçage pyrotechnique de l'explosif, chacun des cordons comportant une extrémité de début d'amorçage Ed et une extrémité de fin d'amorçage Ef, les extrémités de début d'amorçage des cordons étant reliées par au moins un moyen de mise à feu.

Une initiation des cordons d'amorçage, par des moyens connus de mise à feu, entraîne une propagation de l'amorçage des cordons de leur extrémité de début d'amorçage vers leur autre extrémité de fin d'amorçage avec une vitesse de propagation prédéterminée.

Dans une réalisation du dispositif destiné à détruire des munitions de forme se rapprochant d'un cylindre d'axe de révolution XX', ou des objets munis d'une enveloppe de toute autre forme, les moyens d'amorçage contrôlé comportent deux cordons d'amorçage, en contact ou à proximité de l'explosif pour initier l'explosion, de part et d'autre de l'axe XX' de la munition et alignés selon une ligne d'ouverture des parois de la munition.

Dans une autre réalisation du dispositif, destiné à détruire des munitions de forme se rapprochant d'un cylindre d'axe de révolution XX', ou des objets munis d'une enveloppe de toute autre forme, les moyens d'amorçage contrôlé comportent deux paires P1, P2 de cordons d'amorçage.

Les moyens de mise à feu comportent, par exemple, un détonateur d'initiation des cordons d'amorçage par leurs extrémités de début d'amorçage Ed pour provoquer la détonation contrôlée de l'explosif selon les lignes d'ouverture de la munition.

Un principal objectif du dispositif de destruction selon l'invention consiste dans l'obtention d'une ouverture contrôlée des parois de la munition, ou d'objets, sans compter sur la réaction des substances internes de la munition.

Un autre objectif est le contrôle de la fragmentation du corps de la munition et réduire ainsi les effets des éclats émis sur l'environnement extérieur au dispositif de destruction.

Un autre objectif est la destruction des substances pyrotechniques et/ou chimiques de la munition.

Par destruction des munitions nous entendrons dans le dispositif selon l'invention la destruction des contenants et des contenus: c'est-à-dire notamment l'ouverture des enveloppes de la munition, la destruction de la charge pyrotechnique d'éclatement, la destruction de la charge d'agent chimique.

L'invention sera mieux comprise à l'aide d'exemples de réalisation de dispositifs de destruction selon des dessins indexés dans lesquels :
- les figures 1a et 1b montrent un exemple de réalisation d'un dispositif de destruction de munitions selon l'invention ;
- la figure 2 montre une vue agrandie selon AA' de la figure 1b montrant le couplage d'ondes de pression ;
- la figure 3 montre, après explosion, la paroi de la munition de la figure 1b ouverte en quatre portions ;
- les figures 4a et 4b montrent une variante de réalisation du dispositif de destruction d'une munition, selon l'invention ;
- la figure 5 montre une variante de la réalisation de la figure 4b ;
- la figure 6 montre une variante plus économique de la réalisation de la figure 5.

Les figures 1a et 1b montrent un exemple de réalisation d'un dispositif de destruction de munitions selon l'invention.

La figure 1a montre une vue de dessous selon AA' du dispositif de la figure 1b comportant une munition chimique 10 à détruire et la figure 1b une vue en coupe selon BB' du dispositif de la figure 1a.

La munition chimique 10 comporte, dans cet exemple, une paroi métallique 12 de forme cylindrique renfermant un produit chimique 14 et une charge pyrotechnique d'éclatement 16.

Le dispositif de destruction des figures 1a et 1b est de forme cylindrique selon un axe de révolution XX' et comporte :
- un contenant cylindrique 30 ayant des parois internes 32 délimitant un volume comportant une charge donneuse (explosif) 36, l'explosif 36 étant entre les parois internes 32 du contenant 30 et la munition à détruire 10 ;
- deux paires P1, P2 de cordons d'amorçage C11, C21 pour la première paire P1 et C12, C22 pour la deuxième paire P2 entre les parois internes 32 du contenant 30 cylindrique et l'explosif 36, ou dans le contenant.

Les cordons d'amorçage C11, C12, C21, C22 comportent chacun une extrémité de début d'amorçage Ed et une extrémité de fin d'amorçage Ef et sont configurés dans le dispositif de façon à ce que les cordons C11, C21 de la paire P1 et que les cordons C12, C22 de la paire P2 soient séparés d'une distance angulaire α prédéterminée.

La distance angulaire α entre les cordons des deux paires P1, P2 et l'épaisseur Ep d'explosif 36 sont prédéterminées de façon à obtenir des surpressions localisées par un couplage d'ondes de détonation de l'explosif au niveau des parois 12 de la munition suffisamment puissantes pour casser ladite paroi.

Les cordons C11, C12, C21, C22 sont dans cet exemple de réalisation sensiblement parallèles à la génératrice des parois internes cylindriques 32 du contenant cylindrique 30.

Le contenant cylindrique 30 comporte en outre un détonateur d'initiation 40 relié aux extrémités de début d'amorçage Ed des cordons d'amorçage C11, C12, C21, C22.

Nous allons par la suite expliquer le fonctionnement du dispositif de destruction selon l'invention.

Le détonateur d'initiation 40 (voir figure 1 b) est mis à feu produisant l'amorçage simultané à un instant t au niveau des quatre cordons d'amorçage C11, C12, C21, C22. L'amorçage des cordons par ses respectives extrémités de début d'amorçage Ed se propage jusqu'aux extrémités de fin d'amorçage Ef avec une vitesse de propagation liée aux caractéristiques des cordons.

L'amorçage des cordons produit la détonation de l'explosif 36 se propageant suivant des lignes de propagation correspondant aux lignes des cordons parallèlement à l'axe XX' de la munition.

La figure 2 montre une vue agrandie selon AA' de la figure 1 b montrant le couplage des ondes de pression Op de la détonation au niveau de la paroi 12 de la munition, dans un plan Pam perpendiculaire à l'axe de propagation de l'explosion.

La détonation simultané de l'explosif au niveau des quatre cordons d'amorçage C11, C12, C21, C22 dans le plan Pam perpendiculaire à l'axe de propagation de la détonation produit des rencontres d'ondes de type ondes de Mach convergeant dans des zones M1, M2, puis des rencontres d'ondes convergentes dans des zones M3 et M4 des parois 12 de la munition. La zone de convergence M1 sur la paroi 12 entre les cordons C11 et C22, la zone de convergence M2 entre les cordons C12 et C21, la zone de convergence M3 entre les cordons C11 et C21 et, la zone de convergence M4 entre les cordons C12 et C22.

La convergence dans les zones M1, M2, M3, M4 de la paroi de la munition des ondes de détonation de l'explosif, génèrent des surpressions localisées qui se propagent le long de la paroi 12 de la munition, d'une zone de début d'amorçage vers une zone de fin d'amorçage de l'explosif, selon les lignes des cordons, provoquant la rupture et donc l'ouverture de la paroi de la munition selon ces 4 lignes de propagation.

La figure 3 montre, après explosion, la paroi 12 de la munition de la figure 1b ouverte en quatre portions Pr1, Pr2, Pr3 et Pr4 dont les bords correspondent aux quatre lignes de ruptures crées par l'explosion contrôlée par les cordons.

L'explosion produit, en outre, selon une autre caractéristique importante de l'invention, la destruction des produits chimiques et pyrotechniques contenus dans la munition. A cet effet, l'explosif peut être à base d'aluminium produisant lors de sa détonation une boule de feu de longue durée ayant pour rôle la destruction des produits chimiques notamment contenus dans la munition qui se trouve ouverte par l'explosion contrôlée.

A titre d'exemple, dans une réalisation particulière d'un dispositif de destruction de munitions d'un diamètre inférieur à 80 millimètres, l'épaisseur Ep de l'explosif de type émulsion explosive eau dans huile est de l'ordre de 20 millimètres, le contenant cylindrique est en PVC ou en carton. La vitesse de propagation de l'amorçage des cordons d'amorçage est de l'ordre de 7000 m/s et celle de l'explosif de l'ordre de 5500 m/s. L'angle α entre les cordons C11 et C22 et entre les cordons C12 et C21 est compris entre 35° et 45°.

Les figures 4a et 4b montrent une variante de réalisation du dispositif de destruction d'une munition 50 selon l'invention comportant un contenant 51 de forme parallélépipédique. La munition 50 comporte une paroi métallique 52 cylindrique selon l'axe XX' comportant un produit chimique 54.

Dans cette réalisation de la figure 4a, le contenant 51 est une boîte de section rectangulaire, par exemple en bois, en carton ou en plastique (ou tout matériau peu générateur d'éclats), comportant un explosif 56 entourant la munition à détruire et remplissant la boîte.

Le dispositif comporte les deux cordons C11 et C12 d'amorçage de l'explosif 56 de part et d'autre de la munition 50 dans un plan D1 passant par l'axe XX' et à proximité de deux parois internes 60, 62 opposées de la boîte.

Dans cette réalisation les ondes de surpression se produisent dans des zones M5, M6 le long de lignes de la paroi 52 de la munition 50 dans un plan P1 perpendiculaire au plan D1 des cordeaux d'amorçage C11, C12.

La figure 5 montre une variante de la réalisation de la figure 4a, ayant un dispositif d'amorçage comportant les deux paires P1, P2 de cordons (réalisation de la figure 1 b).

La figure 6 montre une variante plus économique de la réalisation de la figure 5 comportant les deux paires P1, P2 de cordons d'amorçage. Dans cette autre variante de la figure 6, un explosif 70 remplit partiellement la boîte 51 entourant partiellement la munition.

Les descriptions qui ont été faites ne sont pas limitatives et, dans d'autres réalisations du dispositif selon l'invention, les cordons d'amorçage de l'explosif entourant la munition à ouvrir peuvent suivre des lignes de différentes formes non rectilignes. Par exemple des lignes s'enroulant autour de la paroi de la munition, d'une extrémité à l'autre de la munition, de façon à obtenir une ouverture de forme hélicoïdale.

Le dispositif pyrotechnique selon l'invention permet la destruction d'un spectre très large de munitions ou d'objets contenant des substances pyrotechniques et/ou chimiques de par sa capacité à :
- ouvrir des corps de munitions ou des enveloppes d'objets à détruire sans compter sur la réaction de leurs substances internes (substances inertes ou substances actives qui sont devenues inertes au cours du temps),
- ouvrir des munitions ou objets dont les épaisseurs de leurs corps ou de leurs enveloppes sont très variables, de quelques millimètres à plusieurs centimètres,
- ouvrir des munitions ou objets dont les caractéristiques mécaniques de leurs corps ou de leurs enveloppes sont très variables (ex. : matériau très cassant ou très ductile),
- ouvrir des munitions ou objets dont les formes sont très variées ;
- détruire la majeure partie des substances internes, notamment les produits chimiques par les effets de la boule de feu active longtemps.

En outre, le dispositif pyrotechnique de destruction selon l'invention permet de contrôler la fragmentation du corps de la munition ou de l'enveloppe de l'objet à détruire et par conséquent les effets des éclats émis sur l'environnement extérieur.

## Revendications

1. Dispositif pyrotechnique de destruction de munitions (10, 50) par un explosif (36, 56, 70) entourant au moins partiellement la munition comportant des parois (12, 52) de confinement de produits actifs,
**caractérisé en ce qu'**il comporte des moyens d'amorçage (40, C11, C12, C21, C22) contrôlés de l'explosif, ces moyens étant configurés pour produire un couplage d'ondes de détonation de l'explosif au niveau des parois de la munition selon au moins deux lignes d'ouverture desdites parois de la munition.

2. Dispositif pyrotechnique selon la revendication 1, **caractérisé en ce que** les moyens d'amorçage contrôlés comportent au moins deux cordons d'amorçage pyrotechnique (C11, C12), de l'explosif (36, 56, 70), chacun des cordons comportant une extrémité de début d'amorçage Ed et une extrémité de fin d'amorçage Ef, les extrémités de début d'amorçage des cordons étant reliées par au moins un moyen de mise à feu (40).

3. Dispositif pyrotechnique selon l'une des revendications 1 ou 2, destiné à détruire des munitions de forme se rapprochant d'un cylindre d'axe de révolution XX', ou des objets munis d'une enveloppe de tout autre forme, **caractérisé en ce que** les moyens d'amorçage contrôlé comportent deux cordons d'amorçage (C11, C12), en contact ou à proximité de l'explosif pour initier l'explosion, de part et d'autre de l'axe XX' de la munition et alignés selon une ligne d'ouverture des parois de la munition.

4. Dispositif pyrotechnique selon l'une des revendications 1 ou 2, destiné à détruire des munitions de forme se rapprochant d'un cylindre d'axe de révolution XX', ou des objets munis d'une enveloppe de tout autre forme, **caractérisé en ce que** les moyens d'amorçage contrôlé comportent deux paires P1, P2 de cordons d'amorçage (C11, C21), (C12, C22).

5. Dispositif pyrotechnique selon l'une des revendications 2 à 4, **caractérisé en ce que** les moyens de mise à feu comportent un détonateur (40) d'amorçage des cordons d'amorçage pyrotechniques par leurs extrémités de début d'amorçage Ed pour provoquer la détonation contrôlée de l'explosif selon la ligne d'ouverture de la munition.

6. Dispositif pyrotechnique selon l'une des revendications 3 à 5, **caractérisé en ce qu'**il comporte :
- un contenant cylindrique (30, 51) ayant des parois internes (32, 60, 62) délimitant un volume comportant la charge donneuse (explosif) (36), l'explosif (36, 56, 70) étant entre les parois internes (32) du contenant et la munition à détruire (10, 50) ;
- deux paires P1, P2 de cordons d'amorçage C11, C21 pour la première paire P1 et C12, C22 pour la deuxième paire P2 entre les parois internes (32, 60, 62) du contenant (30, 51) cylindrique et l'explosif (36, 56, 70), ou dans le contenant.

7. Dispositif pyrotechnique selon la revendication 6, **caractérisé en ce que** les cordons d'amorçage C11, C12, C21, C22 sont configurés de façon à ce que les cordons C11, C21 de la paire P1 et que les cordons C12, C22 de la paire P2 soient séparés d'une distance angulaire α prédéterminée.

8. Dispositif pyrotechnique selon la revendication 7, **caractérisé en ce que** la distance angulaire α entre les cordons des deux paires P1, P2 et l'épaisseur Ep d'explosif (36) sont prédéterminée de façon à obtenir des surpressions localisées par un couplage d'ondes de détonation de l'explosif (36, 56, 70) au niveau des parois (12) de la munition.

9. Dispositif pyrotechnique selon la revendication 8, **caractérisé en ce que** la détonation simultané de l'explosif au niveau des quatre cordons d'amorçage C11, C12, C21, C22 dans un plan Pam perpendiculaire à l'axe de propagation de la détonation produit des rencontres d'ondes de type ondes de Mach convergeant dans des zones M1, M2, puis des rencontres d'ondes convergentes dans des zones M3 et M4 des parois 12 de la munition, la zone de convergence M1 sur la paroi 12 entre les cordons C11 et C22, la zone de convergence M2 entre les cordons C12 et C21, la zone de convergence M3 entre les cordons C11 et C21 et, la zone de convergence M4 entre les cordons C12 et C22.

10. Dispositif pyrotechnique selon l'une des revendications 8 ou 9, **caractérisé en ce que** l'angle α entre les cordons est compris entre 35° et 45°.

11. Dispositif pyrotechnique selon l'une des revendications 1 à 6, **caractérisé en ce qu'**il comporte une boîte (51) de section rectangulaire comportant un explosif (56) entourant la munition (50) à détruire et remplissant la boîte et **en ce qu'**il comporte deux cordons C11 et C12 d'amorçage de l'explosif (56) de part et d'autre de la munition (50) dans un plan D1 passant par l'axe XX' et à proximité de deux parois internes (60, 62) opposées de la boîte.

12. Dispositif pyrotechnique selon la revendication 11, **caractérisé en ce qu'**un explosif (70) remplis partiellement la boîte (51) entourant partiellement la munition.

13. Dispositif pyrotechnique selon l'une des revendications 2 à 6, **caractérisé en ce que** les cordons d'amorçage de l'explosif entourant la munition à ouvrir peuvent suivre des lignes de différentes formes non rectilignes.

14. Dispositif pyrotechnique selon la revendication 13, **caractérisé en ce que** les lignes s'enroulent au tour de la paroi de la munition, d'une extrémité à l'autre de la munition, de façon à obtenir une ouverture de forme hélicoïdale.

## Claims

1. Pyrotechnic device for the destruction of ammunitions (10, 50) by an explosive (36, 56, 70) at least partially surrounding the ammunition comprising walls (12, 52) for the confinement of active products, **characterised in that** it comprises means (40, C11, C12, C21, C22) for the controlled ignition of the explosive, these means being configured to produce a coupling of detonation waves of the explosive in the region of the walls of the ammunition along at least two opening lines of said walls of the ammunition.

2. Pyrotechnic device according to claim 1, **characterised in that** the controlled ignition means comprise at least two pyrotechnic ignition cords (C11, C12) of the explosive (36, 56, 70), each of the cords comprising a start-of-ignition end Ed and an end-of-ignition end Ef, the start-of-ignition ends of the cords being connected by at least one firing means (40).

3. Pyrotechnic device according to one of claims 1 or 2, intended to destroy ammunitions having a shape approximating a cylinder with an axis of revolution XX', or objects provided with a casing of any other shape, **characterised in that** the controlled ignition means comprise two ignition cords (C11, C12), in contact with or close to the explosive in order to initiate the explosion, on either side of the axis XX' of the ammunition and aligned along an opening line of the walls of the ammunition.

4. Pyrotechnic device according to one of claims 1 or 2, intended to destroy ammunitions having a shape approximating a cylinder with an axis of revolution XX', or objects provided with a casing of any other shape, **characterised in that** the controlled ignition means comprise two pairs P1, P2 of ignition cords (C11, C21), (C12, C22).

5. Pyrotechnic device according to one of claims 2 to 4, **characterised in that** the firing means comprise a detonator (40) for igniting the pyrotechnic ignition cords by their start-of-ignition ends Ed in order to cause controlled detonation of the explosive along the opening line of the ammunition.

6. Pyrotechnic device according to one of claims 3 to 5, **characterised in that** it comprises:
- a cylindrical container (30, 51) having internal walls (32, 60, 62) delimiting a volume comprising the donor (explosive) charge (36), the explosive (36, 56, 70) being between the internal walls (32) of the container and the ammunition to be destroyed (10, 50);
- two pairs P1, P2 of ignition cords C11, C21 for the first pair P1 and C12, C22 for the second pair P2 between the internal walls (32, 60, 62) of the cylindrical container (30, 51) and the explosive (36, 56, 70), or in the container.

7. Pyrotechnic device according to claim 6, **characterised in that** the ignition cords C11, C12, C21, C22 are configured in such a way that the cords C11, C21 of the pair P1 and that the cords C12, C22 of the pair P2 are separated by a predetermined angular distance α.

8. Pyrotechnic device according to claim 7, **characterised in that** the angular distance α between the cords of the two pairs P1, P2 and the thickness Ep of explosive (36) are predetermined so as to obtain localised overpressures by coupling detonation waves of the explosive (36, 56, 70) in the region of the walls (12) of the ammunition.

9. Pyrotechnic device according to claim 8, **characterised in that** the simultaneous detonation of the explosive in the region of the four ignition cords C11, C12, C21, C22 in a plane Pam perpendicular to the detonation propagation axis produces convergent Mach wave-type encounters in zones M1, M2, then convergent wave encounters in zones M3 and M4 of the walls 12 of the ammunition, the convergence zone M1 on the wall 12 between the cords C11 and C22, the convergence zone M2 between the cords C12 and C21, the convergence zone M3 between the cords C11 and C21 and the convergence zone M4 between the cords C12 and C22.

10. Pyrotechnic device according to one of claims 8 or 9, **characterised in that** the angle α between the cords is between 35° and 45°.

11. Pyrotechnic device according to one of claims 1 to 6, **characterised in that** it comprises a box (51) of rectangular section comprising an explosive (56) surrounding the ammunition (50) to be destroyed and filling the box and **in that** it comprises two cords C11 and C12 for igniting the explosive (56) on either side of the ammunition (50) in a plane D1 passing through the axis XX' and close to two opposing internal walls (60, 62) of the box.

12. Pyrotechnic device according to claim 11, **characterised in that** an explosive (70) partially fills the box (51) partially surrounding the ammunition.

13. Pyrotechnic device according to one of claims 2 to 6, **characterised in that** the cords for igniting the explosive surrounding the ammunition to be opened may follow lines of various non-rectilinear forms.

14. Pyrotechnic device according to claim 13, **characterised in that** the lines wind around the wall of the ammunition, from one end of the ammunition to the other, so as to obtain an opening of helicoidal shape.

## Patentansprüche

1. Pyrotechnische Vorrichtung zum Zerstören von Munition (10, 50) mit einem Sprengstoff (36, 56, 70), der die Munition, die Wände (12, 52) zum Einschließen von aktiven Produkten aufweist, wenigstens teilweise umgibt,
**dadurch gekennzeichnet, dass** sie gesteuerte Sprengstoffauslösemittel (40, C11, C12, C21, C22) umfasst, wobei diese Mittel so konfiguriert sind, dass sie eine Sprengstoffdetonationswellenkopplung an den Wänden der Munition gemäß wenigstens zwei Öffnungslinien der Wände der Munition erzeugen.

2. Pyrotechnische Vorrichtung nach Anspruch 1, **dadurch gekennzeichnet, dass** die gesteuerten Auslösemittel wenigstens zwei pyrotechnische Zündschnüre (C11, C12) zum Zünden des Sprengstoffs (36, 56, 70) umfassen, wobei jede der Schnüre ein Auslöseanfangs-Ende Ed und ein Auslöseende-Ende Ef hat, wobei die Auslöseanfangs-Enden der Schnüre mit wenigstens einem Zündmittel (40) verbunden sind.

3. Pyrotechnische Vorrichtung nach Anspruch 1 oder 2 zum Zerstören von Munition mit einer Form, die sich einem Zylinder mit einer Umdrehungsachse XX' nähert, oder von Objekten, die mit einer Umhüllung einer ganz anderen Form versehen sind, **dadurch gekennzeichnet, dass** die gesteuerten Auslösemittel zwei Zündschnüre (C11, C12) in Kontakt mit dem oder in der Nähe des Sprengstoffs zum Einleiten der Explosion auf beiden Seiten der Achse XX' der Munition und mit einer Öffnungslinie der Wände der Munition fluchtend umfassen.

4. Pyrotechnische Vorrichtung nach Anspruch 1 oder 2 zum Zerstören von Munition mit einer Form, die sich einem Zylinder mit einer Drehachse XX' nähert, oder von Objekten, die mit einer Umhüllung mit irgendeiner anderen Form versehen sind, **dadurch gekennzeichnet, dass** die gesteuerten Auslösemittel zwei Paare P1, P2 von Zündschnüren (C11, C12) (C12, C22) umfassen.

5. Pyrotechnische Vorrichtung nach einem der Ansprüche 2 bis 4, **dadurch gekennzeichnet, dass** die Zündmittel einen Detonator (40) zum Auslösen der pyrotechnischen Zündschnüre an ihren Auslöseanfangs-Enden Ed umfassen, um eine kontrollierte Detonation des Sprengstoffs gemäß der Öffnungslinie der Munition hervorzurufen.

6. Pyrotechnische Vorrichtung nach einem der Ansprüche 3 bis 5, **dadurch gekennzeichnet, dass** sie Folgendes umfasst:
- einen zylindrischen Behälter (30, 51) mit Innenwänden (32, 60, 62), die ein Volumen begrenzen, das die Geberladung (36) (Sprengstoff) enthält, wobei sich der Sprengstoff (36, 56, 70) zwischen den Innenwänden (32) des Behälters und der zu zerstörenden Munition (10, 50) befindet;
- zwei Paare P1, P2 von Zündschnüren C11, C21 für das erste Paar P1 und C12, C22 für das zweite Paar P2 zwischen den Innenwänden (32, 60, 62) des zylindrischen Behälters (30, 51) und dem Sprengstoff (36, 56, 70) oder in dem Behälter.

7. Pyrotechnische Vorrichtung nach Anspruch 6, **dadurch gekennzeichnet, dass** die Zündschnüre C11, C12, C21, C22 so konfiguriert sind, dass die Schnüre C11, C21 des Paares P1 und die Schnüre C12, C22 des Paares P2 um einen vorbestimmten Winkelabstand α voneinander getrennt sind.

8. Pyrotechnische Vorrichtung nach Anspruch 7, **dadurch gekennzeichnet, dass** der Winkelabstand α zwischen den Schnüren der beiden Paare P1, P2 und die Dicke Ep des Sprengstoffs (36) so vorbestimmt sind, dass örtlich begrenzte Überdrücke durch eine Detonationswellenkopplung des Sprengstoffs (36, 56, 70) an den Wänden (12) der Munition erhalten werden.

9. Pyrotechnische Vorrichtung nach Anspruch 8, **dadurch gekennzeichnet, dass** die gleichzeitige Detonation des Sprengstoffs an den vier Zündschnüren C11, C12, C21, C22 in einer Ebene Pam lotrecht zur Ausbreitungsachse resultierend aus dem Aufeinandertreffen von Wellen des Mach-Wellentyps, die in den Zonen M1, M2 konvergieren, dann aus dem Aufeinandertreffen von Wellen, die in den Zonen M3 und M4 der Wände 12 der Munition konvergieren, in der Konvergenzzone M1 an der Wand 12 zwischen den Schnüren C11 und C22, der Konvergenzzone M2 zwischen den Schnüren C12 und C21, der Konvergenzzone M3 zwischen den Schnüren C11 und C21 und der Konvergenzzone M4 zwischen den Schnüren C12 und C22.

10. Pyrotechnische Vorrichtung nach Anspruch 8 oder 9, **dadurch gekennzeichnet, dass** der Winkel α zwischen den Schnüren zwischen 35° und 45° beträgt.

11. Pyrotechnische Vorrichtung nach einem der Ansprüche 1 bis 6, **dadurch gekennzeichnet, dass** sie einen Kasten (51) mit rechteckigem Querschnitt umfasst, der einen Sprengstoff (56) enthält, der die zu zerstörende Munition umgibt und den Kasten füllt, und **dadurch**, dass er zwei Schnüre C11 und C12 zum Zünden des Sprengstoffs (56) auf beiden Seiten der Munition (50) in einer Ebene D1 umfasst, die durch die Achse XX' und in der Nähe der beiden gegenüberliegenden Innenwände (60, 62) des Kastens verläuft.

12. Pyrotechnische Vorrichtung nach Anspruch 11, **dadurch gekennzeichnet, dass** ein Sprengstoff (70) den Kasten (51) teilweise füllt, der die Munition teilweise umgibt.

13. Pyrotechnische Vorrichtung nach einem der Ansprüche 2 bis 6, **dadurch gekennzeichnet, dass** die die zu öffnende Munition umgebenden Sprengstoffzündschnüre den Linien verschiedener nicht geradliniger Formen folgen können.

14. Pyrotechnische Vorrichtung nach Anspruch 13, **dadurch gekennzeichnet, dass** die Linien um die Wand der Munition herum von einem Ende der Munition zum anderen verlaufen, um eine spiralförmige Öffnung zu erzielen.
